# EUROPÄISCHE PATENTSCHRIFT

(11) **EP 0 313 826 B1**
(45) Veröffentlichungstag und Bekanntmachung des Hinweises auf die Patenterteilung: **02.09.1992**
(21) Anmeldenummer: 88115694.7
(22) Anmeldetag: 23.09.1988
(51) Int. Cl.: F01D 5/08, F02C 7/18

(54) **Axialdurchströmte Gasturbine**
Axial gas turbine
Turbine à gaz avec flux axial

(30) Priorität: 30.10.1987 DE 3736836
(43) Veröffentlichungstag der Anmeldung: 03.05.1989
(73) Patentinhaber: BBC Brown Boveri AG, CH-5401 Baden (CH)
(72) Erfinder: Kreitmeier, Franz, CH-5400 Baden (CH)

(56) Entgegenhaltungen:
- CH-A- 270 345
- CH-A- 483 557
- DE-A- 2 549 112
- GB-A- 999 611
- US-A- 1 819 864
- US-A- 2 489 683
- US-A- 2 713 990

## Beschreibung

Die vorliegende Erfindung betrifft eine axial durchströmte Gasturbine mit Kühleinrichtungen für den Turbinenrotor und seine Laufschaufelkränze gemäss Oberbegriff des Patentanspruchs 1.

Bei Gasturbinen hoher Leistungdichte kommt der Kühlung der hochtemperaturbeanspruchten Bauteile, das sind die Beschaufelung, insbesondere die Laufschaufeln, die neben hohen Temperaturen und Gaskräften auch durch Zentrifugalkräfte beansprucht sind, sowie der Rotor, besondere Bedeutung zu. Dies im Hinblick auf den Wirkungsgrad, der u.a. von der Eintrittstemperatur der Treibgase abhängt. Die höchstzulässige Eintrittstemperatur ist durch die zu erreichende Lebensdauer der wärmebeanspruchten Bauteile begrenzt.

Gegenüber einer Gasturbine ohne Kühlung dieser Teile erlaubt eine Gasturbine mit Kühlung derselben eine höhere Gaseintrittstemperatur, was den Wirkungsgrad und die Leistung erhöht.

### Stand der Technik

Bei den bekannten Industriegasturbinen hängen die Kühlluftführung und der Kühlluftstrom und seine Verteilung über die Länge des Turbinenrotors von den in den einzelnen Stufen der Turbine herrschenden Gastemperaturen ab. Für die ersten, am höchsten temperaturbeanspruchten Stufen kann es erforderlich sein, die Laufschaufeln von innen her zu kühlen, indem aus der den Rotorkörper umströmenden Kühlluft ein Teil in Kühlkanäle hinein abgezweigt wird, die die betreffenden Laufschaufeln in ihrer Längserstreckung durchsetzen. Am Schaufelende tritt die erwärmte Kühlluft in den Treibgasstrom aus. In den auf die letzte gekühlte Schaufel folgenden Stufen ist die Gastemperatur bereits so weit gesunken, dass auf die innere Kühlung der Laufschaufeln verzichtet werden kann. Sie erhalten lediglich Kühlung im Bereich der Schaufelfüsse durch die am Umfang des Rotorkörpers zu seinem Ende hin strömende Luft, die dort vor und nach dem Fussbereich der letzten Laufschaufelreihe in den bereits weitgehend entspannten Treibgasstrom austritt und mit diesem in den Abgasdiffusor gelangt.

Die Kühlluft wird dem Verdichter nach seiner letzten Stufe entnommen und gelangt drallfrei entlang der Mantelfläche des zwischen Verdichter und Turbine befindlichen Abschnitts der Welle oder Trommel in eine Reihe axialer Bohrungen, die über den Umfang einer planen Ringfläche des Rotors verteilt vor der ersten Turbinenstufe vorhanden sind. Ueber diese Bohrungen gelangt der Kühlluftstrom in die Kühlkanäle des Rotors, an dessen Ende er, verringert um den zur Kühlung der heissesten Laufschaufeln abgezweigten Anteil, in den Treibgasstrom austritt und mit diesem in den Diffusor gelangt.

Da, wie gesagt, die Zuströmung der Kühlluft zum Rotor im wesentlichen drallfrei, also ohne Umfangskomponente, im Drehrichtungssinn der Trommel erfolgt, wird sie auf ihrem Weg zum Rotor durch die Reibung an der Mantelfläche der Trommel in deren Umfangsrichtung beschleunigt, wenn auch im Verhältnis zur Umfangsgeschwindigkeit nicht sehr stark, so dass am Eintritt in die genannten Bohrungen und in die Rotorkühlkanäle diesen gegenüber noch eine grosse Geschwindigkeitsdifferenz besteht. Sie muss also dort auf die Rotorumfangsgeschwindigkeit beschleunigt werden. Die Trommel und der Rotor müssen also Pumparbeit leisten, die überdies die Kühllufttemperatur erhöht. Dies stellt also wie auch grösstenteils die Durchströmung der Kühlkanäle einen Verlustfaktor dar.

Ein weiterer Verlust ist mit dem am Laufschaufelfuss der letzten Stufe austretenden Kühlluftstrom verbunden. Er tritt in die Treibgasströmung mit einer radial, tangential und axial gerichteten Geschwindigkeitskomponente ein und drängt sie radial ab, so dass die Nabengrenzschicht am Diffusoreintritt eine für den Rückgewinn schädliche Verdickung erleidet.

Um die Pumpverluste zu vermeiden, wird in der DE-A-34 24 139 der Anmelderin vorgeschlagen, der Rotorkühlluft nach ihrem Austritt aus dem Verdichter durch feststehende Drallgitter mit im wesentlichen radial gerichteten Schaufeln eine im Drehsinn des Rotors gerichtete Umfangsgeschwindigkeitskomponente zu verleihen, in der Grösse der Umfangsgeschwindigkeit der Rotorkühlkanäle, so dass die Kühlluft nicht erst auf diese beschleunigt werden muss. Die erwähnte Pumparbeit und die damit verbundenen Verluste fallen dadurch weg.

Neben der Kühlung der Beschaufelung und des Rotors im Bereich der Schaufelbefestigungsnuten ist es bei Rotoren, die aus einer Reihe am Umfang miteinander verschweisster Scheiben zusammengesetzt sind, nötig, auch die letzte Rotorscheibe separat zu kühlen, um die gewünschte Lebensdauer zu erhalten. Die Kühlluft dafür wird der ersten Zapfstelle des Verdichters, also bei tiefem Druck und tiefer Temperatur, entnommen und über das Lagerschild nach der letzten Rotorscheibe in das Rotorgehäuse eingeführt, von wo ihr Hauptteil radial auswärts Strömt und durch einen schmalen, von der Umfangskante der Letzten Rotorscheibe und dem daran anschliessenden Innenmantel des Abgasdiffusors begrenzten Ringspalt in den Diffusor eintritt, und zwar mit einer radial auswärts gerichteten Geschwindigkeitskomponente und, wegen der Reibung der Kühlluft an der Rotorscheibe, auch einer Umfangskomponente in der Rotordrehrichtung. Ein kleiner Teil der Kühlluft sperrt das Labyrinth der Wellendurchführung am Lagerschild.

Bei einer aus der DE-A-2 549 112 bekannten Kühlturbine sind Kanäle an den Leitschaufeln der letzten Stufe angeordnet. Sie sind einerseits von einer am Leitschaufelende vorgesehenen Deckplatte und andererseits von einem die Schaufelspitze abschliessenden Deckband begrenzt. Entsprechende Kanäle sind an den Laufschaufeln der letzten Stufe angeordnet. Sie sind einerseits von einer am Laufschaufelende vorgesehenen Deckplatte und andererseits vom Laufschaufelfuss begrenzt. Diese Kanäle sind als Schaufelgitter konzipiert, in welchen die Kühlluft unter Arbeitsabgabe an den Turbinenrotor expandiert. Sie tragen zur Kühlung des Rotors nichts bei. Am Austritt des letzten Laufschaufelkranzes erfolgt für die Kühlluft unmittelbar der Übergang in den Diffusor.

### Darstellung der Erfindung

Die vorliegende Erfindung entstand aus der Aufgabe, durch eine zweckentsprechende Führung sowohl der Rotor- und Schaufelkühlluft als auch der Rotorscheibenkühlluft diese in ihren Austrittsbereichen am Rotorende so in den Diffusor hinein zu lenken, dass ihre Geschwindigkeitsvektoren mit jenem des mittleren Abgasstromes an den genannten Bereichen bezüglich Betrag und Richtung im wesentlichen übereinstimmen. Darüber hinaus soll die Arbeitsfähigkeit der Rotorkühlluft weitgehend ausgenützt werden. Durch diese Führung soll auch der Rotormantel im Bereich der letzten Stufe bei gleicher Rotorkühlluftmenge stärker gekühlt werden als dies bei den bekannten Konstruktionen der Fall ist. Dadurch kann die Scheibenkühlluftmenge reduziert werden, was die Temperaturdifferenzen innerhalb des Rotors und somit die Wärmespannungen verringert, um eine Verlängerung der Lebensdauer des Turbinenrotors zu erzielen.

Erfindungsgemäss wird die Aufgabe mit den kennzeichnenden Merkmalen des Patentanspruchs 1 gelöst.

Der Erfindungsgegenstand wird im folgenden anhand einiger in der Zeichnung dargestellter Ausführungsbeispiele näher beschrieben.

### Kurze Beschreibung der Figuren

In der Zeichnung stellen dar:
- Fig. 1: einen Längsschnitt durch eine Hälfte eines Gasturbinenrotors mit schematischer Darstellung der Beschaufelung,
- Fig. 2 und 3: Details aus Fig. 1,
- Fig. 4: ein weiteres Ausführungsbeispiel,
- Fig. 5: Details aus diesem Ausführungsbeispiel, und die
- Fig. 6: eine dritte Variante der Erfindung.

Fig. 1 zeigt einen Teil eines Turbinenrotors 1, der sich aus geschmiedeten Rotorscheiben 2, 3, 4 zusammensetzt, die entlang an deren Stirnseiten angeschmiedeter Ringe miteinander verschweisst sind. Die Schaufeln der Laufschaufelkränze 5 bis 9 sind auf bekannte Weise mit ihrem Fuss von Doppelhammerkopfprofil in die entsprechend profilierten Schaufelbefestigungsnuten eingesetzt. Zwischen zwei benachbarten Laufschaufelkränzen sind in einem Leitschaufelträger 10 auf ähnliche Weise wie die Laufschaufeln im Rotor Leitschaufeln von Leitschaufelkränzen 11 bis 14 verankert. Da im vorliegenden Zusammenhang unerheblich, sind die Leitschaufelbefestigungen nur schematisch angedeutet.

Für die Kühlung des Rotormantels, worunter die äusserte Zone des Rotors mit ihren Befestigungsnuten für die Laufschaufeln und Wärmestausegmente zu verstehen ist, sowie der durch die Treibgastemperatur höchstbeanspruchten Laufschaufeln wird der letzten Stufe des nicht dargestellten Verdichters - er befindet sich rechts des ersten Laufschaufelkranzes 5 der Turbine - der erforderliche Kühlluftstrom entnommen, worauf ihm durch ein zwischen dem Verdichter und der ersten Turbinenstufe angeordnetes Drallschaufelgitter, das in der eingangs erwähnten DE-A-34 24 139 beschrieben ist, eine tangentiale Geschwindigkeitskomponente erteilt wird, die gleich ist der Umfangsgeschwindigkeit der Rotorkühlkanäle. Die Kühlluft tritt also dann mit der Relativgeschwindigkeit Null in Umfangsrichtung gegenüber dem Turbinenrotor im wesentlichen axial, wie durch den Geschwindigkeitspfeil 16 angedeutet, durch eine Reihe von Kühlluftbohrungen 15 in das Kühlkanalsystem der Turbine ein. Ueber die Kühlluftbohrungen 15, die in grosser Zahl über eine kreisringförmige, ebene Stirnfläche 17 vor dem ersten Laufschaufelkranz verteilt vorgesehen sind, gelangt die Kühlluft in eine Ringnut 18, die sich zu ihrem Umfang hin im Querschnitt keilförmig erweitert, und aus dieser durch eine Reihe von unterbrochenen Ringspalten 19 vor dem ersten Laufschaufelkranz 5 und zwischen jeweils zweien der folgenden Laufschaufelkränze sowie durch Kanäle 20 im Bereich der Schaufelfüsse schliesslich in Schaufelfusskanäle 21 des letzten Laufschaufelkranzes 9. Die Ringspalte 19 sind begrenzt durch die Umfangsflächen des Rotormantels und durch unsymmetrische Wärmestausegmente 22, 23, die sich zwischen je zwei Laufschaufelkränzen befinden und den Rotormantel und die Laufschaufelfüsse vor Ueberhitzung durch den Treibgasstrom schützen. Die dem Treibgasstrom ausgesetzte zylindrische Aussenfläche der längeren der beiden unsymmetrischen Wärmestausegmente bilden zusammen mit den beiden Dichtleisten an den Deckbändern der Leitschaufeln 11 - 14 Drosselstellen, um die Verluste im Gasstrom zu minimieren. Für die Laufschaufeln der letzten Stufe mit ihren nahezu axial gerichteten Sägezahnfüssen ist anstatt der vor und hinter den Schaufeln angeordneten Wärmestausegmente 22, 23 ein Kranz von symmetrischen Wärmestausegmenten 24 mit einer eigenen Befestigungsnut im Rotormantel für die Aufnahme ihrer Schaufelfüsse vorgesehen. Ihre Stege 25 sind dann mit irgendwelchen Durchbrüchen 26 für die Kühlluft zu versehen.

Die Schaufelfusskanäle 20, 21 können zweckmässig aus zwei Nuten in den jeweils beiden, in Umfangsrichtung aneinanderstossenden Seitenflanken benachbarten Laufschaufeln gebildet sein, die zusammen geschlossene Kanäle ergeben. Bei den nahezu axial gerichteten Schaufelfüssen können diese Kanäle, wie bei den Schaufeln des letzten Laufschaufelkranzes 9, aber auch in den Schaufelnuten selbst vorgesehen sein.

Bei Gasturbinen hoher Leistungsdichte werden im allgemeinen die Leit- und Laufschaufeln der am stärksten temperaturbelasteten Stufen, beispielsweise die ersten zwei, als Hohlschaufeln mit Luftkühlung ausgeführt. Für die Laufschaufeln wird die Kühlluft an den Schaufelfüssen aus dem beschriebenen Kühlluftstrom abgezweigt. Da für die Erfindung unwesentlich, sind die Elemente der Schaufelkühlung in Fig. 1 nicht dargestellt.

Aus den Schaufelfusskanälen 21 des letzten Laufschaufelkranzes 9 gelangt die Kühlluft in einen Kühlluftschaufelkranz 27, der am Rotorkörper befestigt ist und der knapp innerhalb seines Umfangs ein kegelstumpfförmiges Laufschaufelgitter 28 aufweist, das, über seinen Umfang gleichmässig verteilt, Kühlluftschaufeln 31 aufweist, denen ein Gleichrichterring 29 vorgeschaltet ist, der aus über den ganzen Durchströmquerschnitt verteilten, wabenförmigen Kanälen 30 besteht.

Die Fig. 2 zeigt das eingekreiste Detail II von Fig. 1 in grösserem Massstab und die Fig. 3 die Abwicklung des in Fig. 2 eingetragenen Schnittverlaufes III-III in Form einer durch die Kanalmitte gelegten Kegelschale. Der Gleichrichterring 29 hat die Aufgabe, die aus den Schaufelfusskanälen 21 der letzten Laufschaufeln 9 austretenden Kühlluftstrahlen zu homogenisieren, um eine möglichst ablösungsfreie Strömung in den von den Schaufeln 31 begrenzten Kanälen zu erhalten.

Der Kühlluftschaufelkranz 27 erfüllt einen Teil der in der Einleitung gestellten Erfindungsaufgabe, indem er die Stromfäden des Kühlluftstromes so umlenkt, dass sich ihre Geschwindigkeitsvektoren auf dem ganzen Umfang der Diffusornabe im wesentlichen mit dem mittleren Geschwindigkeitsvektor des Abgasstromes decken mit der eingangs beschriebenen verlustmindernden Wirkung, indem der energiearmen Grenzschicht an der Diffusornabe Energie zugeführt und ihre Ablösestelle stromabwärts verschoben wird. Gleichzeitig wird die Energie der Rotorkühlluft teilweise zur Arbeitsabgabe an den Rotor ausgenützt.

Diese Wirkungen des Kühlluftstromes werden unterstützt durch die zweite erfindungsgemässe Massnahme, die darin besteht, dass auch die zur Kühlung der letzten Rotorscheibe 4 benutzte, aus dem Verdichter abgezweigte Kühlluft, wie die Schaufelkühlluft, geführt in den Diffusor ausströmt. Die Scheibenkühlluft tritt durch zwei in einem äusseren Turbinengehäuseboden 32 vorgesehene Scheibenluftkanäle 33 in einen vom Boden 32 und einem inneren Turbinengehäuseboden 34 begrenzten scheibenförmigen Hohlraum 35 ein, wird, wie durch die Geschwindigkeitspfeile angedeutet, in diesem radial nach innen gegen die Rotorachse umgelenkt und gelangt durch eine Reihe in Achsnähe vorgesehener innerer Scheibenluftkanäle 36 vor die Rotorscheibe 4, wo ihr Hauptteil nach oben abgelenkt und über einen Ringspalt 37 und einen Ringraum 38 durch einen Ringschlitz 39 in die Nabengrenzschicht ausgeblasen wird. Zu der erfindungsgemäss beabsichtigten Einströmung in die Nabengrenzschicht trägt neben der inneren Kontur des Kühlluftschaufelringes 27 auch der konvexgekrümmte Einlaufbereich 40 der Diffusornabe 41 bei, der die ausströmende Scheibenkühlluft zusammen mit der Reaktorkühlluft durch seine Krümmung ansaugt. Die kegelstumpfförmige Mantelfläche 64 des Kühlluftschaufelkranzes 27 ist gegenüber der Rotorachse so geneigt ausgeführt und in der Länge so bemessen, dass der Abgasstrom hinter dem letzten Laufschaufelkranz 9 homogenisiert wird.

Ein kleiner Teil der durch den Kanal 36 einströmenden Scheibenkühlluft sperrt das Labyrinth 41 am Lagerschild.

Die Fig. 4 und 5 zeigen eine zweite Ausführungsform der Rotorkühlluftführung. Nach dem vorletzten Laufschaufelkranz 43 tritt die Kühlluft über einen rotorfesten Zwischenkanal 44 in ein Schaufelgitter 45 eines rotorfesten Schaufelgitterkranzes 46 ein und aus diesem in ein Schaufelgitter 47 eines leitschaufelfesten Schaufelgitterkranzes 48, aus dem sie in Endkanäle 49 umgelenkt wird. Die Eintrittspartien derselben bestehen aus der vorderen Hälfte 50 eines Schaufelgitters, den Profilnasen, in einem rotorfesten Schaufelgitterkranz 50′, und der Austrittsbereich aus der hinteren Hälfte 51 dieses Schaufelgitters im Kühlluftschaufelkranz 53. Die Endkanäle 49 sind in Fig. 5 parallel zur Rotorachse verlaufend dargestellt, doch wird man sie in der Regel schräg zur Rotorachse verlaufend vorsehen, z.B. unter einem Winkel von 5 - 7°. Die am Rotorende austretende Kühlluft tritt sodann, gemeinsam mit der noch notwendigen Scheibenkühlluft, über den Ringraum 52 am Rotorende über den Einlaufbereich 40 der Diffusornabe in den Abgasstrom ein.

Eine weitere Ausführungsform der Erfindung zeigt die Fig. 6. Nach dem vorletzten Laufschaufelkranz 43 wird die Kühlluft im wesentlichen bis zum Ende des Laufschaufelkranzes 9 axial geführt und erst dort durch einen Kühlluftschaufelkranz 63 mit der gewünschten Richtung in den Abgasstrom ausgeblasen. Nach dem vorletzten Laufschaufelkranz 43 durchläuft sie wiederum, wie bei der Ausführung nach Fig. 4, einen Zwischenkanal 54 und ein Schaufelgitter 55 in einem rotorfesten Schaufelgitterkranz 56, ein Schaufelgitter 57 in einem leitschaufelfesten Schaufelgitterkranz 58, sodann einen am letzten Laufschaufelkranz 9 befestigten rotorfesten Schaufelgitterkranz 59, dessen Schaufelgitter 60 aus den vorderen Schaufelhälften besteht, während die hinteren Schaufelhälften das Schaufelgitter 62 im Kühlluftschaufelkranz 63 bilden. Zwischen den beiden Schaufelgittern 60 und 61 erstrecken sich wie bei der Ausführung nach Fig. 4 die Endkanäle 61, und zwar vorzugsweise unter einem Winkel gegen eine Achsparallele geneigt.

## Patentansprüche

1. Axial durchströmte Gasturbine, mit Kühleinrichtungen für den Turbinenrotor (1) und seine Laufschaufelkränze (5 - 9), wobei die Kühlluft aus dem Verdichter abgezweigt und auf bekannte Weise durch eine Dralleinrichtung in Umfangsrichtung so beschleunigt wird, dass sie gegenüber Kühlluftbohrungen (15) am Turbinenrotor (1), durch welche die Kühlluft in das Kühlluftführungssystem einströmt, in der Umfangsrichtung die Geschwindigkeit Null hat, wobei für die Kühlluftführung im Bereich der letzten Stufe (9 + 14) Kanäle (26, 21, 28; 44, 45, 47, 50, 49, 51, 52, 39; 54, 55, 57, 60, 61, 62) vorgesehen sind, dadurch gekennzeichnet, dass die geraden Kanäle im Bereich des Leitschaufelkranzes (14) der letzten Stufe im Rotormantel und im Bereich des Laufschaufelkranzes (9) der letzten Stufe in dessen Schaufelfüssen verlaufen, dass stromabwärts der geraden Kanäle des letzten Laufschaufelkranzes (9) ein Kühlluftschaufelgitter (28; 51; 62) in einem am Turbinenrotor (1) befestigten Kühlluftschaufelkranz (27; 53; 63) vorhanden ist, dessen Schaufelkanäle so orientiert sind, dass die Geschwindigkeitsvektoren der in den Diffusor austretenden Kühlluft im wesentlichen mit dem mittleren Geschwindigkeitsvektor der Abgasströmung übereinstimmen, dass der Einlaufbereich (40) der Diffusornabe (42) im Axialschnitt stromlinienförmig profiliert ist, und, dass die kegelstumpfförmige Mantelfläche (64) des Kühlluftschaufelkranzes (27; 53; 63) gegenüber der Rotorachse so geneigt ausgeführt und so bemessen ist, dass der Abgasstrom hinter dem letzten Laufschaufelkranz (9) vergleichmässigt wird.

2. Gasturbine nach Anspruch 1, dadurch gekennzeichnet, dass der Kühlluftkanal im Bereich des letzten Leitschaufelkranzes (14) von einer durch symmetrische Wärmestausegmente (24) abgedeckten Ringnut im Rotorkörper und von Durchbrüchen (26) in den Stegen (25) dieser Wärmestausegmente (24) gebildet wird, dass für die Kühlluftführung im Bereich des letzten Laufschaufelkranzes (9) Schaufelfusskanäle (21) vorgesehen sind, und dass dem Kühlluftschaufelgitter (28) im Kühlluftschaufelkranz (27), in Strömungsrichtung gesehen, ein Gleichrichterring (29) vorgesetzt ist.

3. Gasturbine nach Anspruch 1, dadurch gekennzeichnet, dass die Kühlluftführung im Bereich des letzten Leitschaufelkranzes (14) aus Zwischenkanälen (54) im Rotormantel, einem rotorfesten Schaufelgitter (55) am Ende dieser Zwischenkanäle und einem Schaufelgitter (57) in einem leitschaufelfesten Schaufelgitterkranz (58) besteht, und dass die Kühlluftführung im Bereich des letzten Laufschaufelkranzes (9) ein Schaufelgitter (60) in einem rotorfesten Schaufelgitterkranz (59) aufweist, welches Schaufelgitter (60) aus den die Schaufelnasen bildenden vorderen Schaufelhälften besteht, ferner Endkanäle (61) in den Schaufelfüssen des letzten Laufschaufelkranzes (9) sowie einen rotorfesten Kühlluftschaufelkranz (63) mit einem Kühlluftschaufelgitter (62), welches aus den hinteren Schaufelhälften besteht.

4. Gasturbine nach Anspruch 1, dadurch gekennzeichnet, dass die Kühlluftführung im Bereich des letzten Leitschaufelkranzes (14) rotorfeste Zwischenkanäle (44), einen rotorfesten Schaufelgitterkranz (46) mit einem zur Rotorachse hin gerichteten, gekrümmten Schaufelgitter (45) sowie ein zur Rotorachse hin gerichtetes Schaufelgitter (47) in einem leitschaufelfesten Schaufelgitterkranz (48) aufweist, und dass die Kühlluftführung im Bereich des letzten Laufschaufelkranzes (9) ein Schaufelgitter (50) in einem rotorfesten Schaufelgitterkranz (50′) aufweist, welches Schaufelgitter (50) aus den die Schaufelnasen bildenden vorderen Schaufelhälften besteht, ferner Endkanäle (49) im Bereich der Schaufelfüsse des letzten Laufschaufelkranzes (9) und einen rotorfesten Kühlluftschaufelkranz (53) mit einem Kühlluftschaufelgitter (51), welches aus den hinteren Schaufelhälften besteht, ferner gekennzeichnet durch einen Ringraum (52) und einen Ringschlitz (39) zwischen dem Kühlluftschaufelkranz (53) und der Diffusornabe (42).

## Claims

1. Axial flow gas turbine, having cooling devices for the turbine rotor (1) and its moving blade rings (5 to 9), the cooling air being tapped from the compressor and accelerated in a known manner by a swirl device in the peripheral direction in such a way that it has zero velocity in the peripheral direction relative to cooling-air bores (15) at the turbine rotor (1) through which the cooling air flows into the cooling-air ducting system, channels (26, 21, 28; 44, 45, 47, 50, 49, 51, 52, 39; 54, 55, 57, 60, 61, 62) being provided for the cooling-air ducting in the area of the last stage (9 + 14), characterised in that, in the area of the guide blade ring (14) of the last stage, the straight channels run in the rotor circumference and, in the area of the moving blade ring (9) of the last stage, run in its blade roots, in that, downstream of the straight channels of the last moving blade ring (9), a cooling-air blade cascade (28; 51; 62) is present in a cooling-air blade ring (27; 53; 63) which is fixed to the turbine rotor (1) and whose blade channels are orientated in such a way that the velocity vectors of the cooling air flowing out into the diffuser essentially correspond to the average velocity vector of the exhaust-gas flow, in that the intake area (40) of the diffuser hub (42) is profiled in a streamlined shape in axial section, and in that the truncated-cone-shaped circumferential surface (64) of the cooling-air blade ring (27; 53; 63) is constructed so as to be inclined relative to the rotor axis and dimensioned in such a way that the exhaust-gas flow is homogenised behind the last moving blade ring (9).

2. Gas turbine according to Claim 1, characterised in that the cooling-air channel in the area of the last guide blade ring (14) is formed by an annular groove, covered by symmetric heat-accumulation segments (24), in the rotor body and by apertures (26) in the webs(25) of these heat-accumulation segments (24), in that blade-root channels (21) are provided for the cooling-air ducting in the area of the last moving blade ring (9), and in that a rectifying ring (29), as viewed in the flow direction, is placed in front of the cooling-air blade cascade (28) in the cooling-air blade ring (27).

3. Gas turbine according to Claim 1, characterised in that the cooling-air ducting in the area of the last guide blade ring (14) consists of intermediate channels (54) in the rotor circumference, a blade cascade (55), fixed to the rotor, at the end of these intermediate channels and a blade cascade (57) in a blade-cascade ring (58) fixed to a guide blade, and in that the cooling-air ducting in the area of the last moving blade ring (9) has a blade cascade (60) in a blade-cascade ring (59) fixed to the rotor, which blade cascade (60) consists of the front blade halves forming the blade projections, furthermore end channels (61) in the blade roots of the last moving blade ring (9) and also a cooling-air blade ring (63) fixed to the rotor and having a cooling-air blade cascade (62) which consists of the rear blade halves.

4. Gas turbine according to Claim 1, characterised in that the cooling-air ducting in the area of the last guide blade ring (14) has intermediate channels (44) fixed to the rotor, a blade-cascade ring (46) fixed to the rotor and having a curved blade cascade (45) directed toward the rotor axis, and also a blade cascade (47), directed toward the rotor axis, in a blade-cascade ring (48) fixed to a guide blade, and in that the cooling-air ducting in the area of the last moving blade ring (9) has a blade cascade (50) in a blade-cascade ring (50') fixed to the rotor, which blade cascade (50) consists of the front blade halves forming the blade projections, furthermore end channels (49) in the area of the blade roots of the last moving blade ring (9), and a cooling-air blade ring (53) fixed to the rotor and having a cooling-air blade cascade (51) which consists of the rear blade halves, and furthermore comprising an annular space (52) and an annular slot (39) between the cooling-air blade ring (53) and the diffuser hub (42).

## Revendications

1. Turbine à gaz à circulation axiale, avec des dispositifs de refroidissement pour le rotor de turbine (1) et ses couronnes d'aubes mobiles (5 - 9), dans laquelle l'air de refroidissement est dérivé du compresseur et, de manière connue en soi, est accéléré en direction tangentielle par un dispositif rotatif de telle sorte que, par rapport à des trous d'air de refroidissement (15) dans le rotor de turbine (1) à travers lesquels l'air de refroidissement pénètre dans le système de guidage de l'air de refroidissement, il présente une vitesse nulle en direction tangentielle, et où il est prévu, pour le guidage de l'air de refroidissement dans la région du dernier étage (9 + 14), des canaux (26, 21, 28; 44, 45, 47, 50, 49, 51, 52, 39; 54, 55, 57, 60, 61, 62), caractérisée en ce que, dans la région de la couronne des aubes directrices (14) du dernier étage, les canaux rectilignes courent dans la surface latérale du rotor et, dans la région de la couronne d'aubes mobiles (9) du dernier étage, ils courent dans le pied des aubes de celle-ci, en ce qu'en aval des canaux rectilignes de la dernière couronne d'aubes mobiles (9) se trouve une grille d'aubes de l'air de refroidissement (28; 51; 62) dans une couronne d'aubes de l'air de refroidissement (27; 53; 63) fixée au rotor de turbine (1), dont les canaux des aubes sont orientés de telle sorte que les vecteurs de vitesse de l'air de refroidissement sortant dans le diffuseur correspondent essentiellement au vecteur de vitesse moyen du courant de gaz d'échappement, en ce que la région d'entrée (40) du moyeu du diffuseur (42) présente un profilage ayant, en coupe axiale, la forme des lignes de courant, et en ce que la surface latérale tronconique (64) de la couronne d'aubes de l'air de refroidissement (27; 53; 63) est inclinée par rapport à l'axe du rotor et est dimensionnée de telle sorte que le courant de gaz d'échappement est uniformisé après la dernière couronne d'aubes mobiles (9).

2. Turbine à gaz suivant la revendication 1, caractérisée en ce que le canal d'air de refroidissement dans la région de la dernière couronne d'aubes directrices (14) est formé par une rainure annulaire taillée dans le corps de rotor couverte par des segments symétriques d'accumulation de la chaleur (24) et par des passages (26) percés dans les parois (25) de ces segments d'accumulation de la chaleur (24), en ce que pour le guidage de l'air de refroidissement dans la région de la dernière couronne d'aubes mobiles (9) il est prévu des canaux de pied d'aube (21), et en ce qu'une bague redresseuse (29) est disposée dans la couronne d'aubes de l'air de refroidissement (27), avant la grille d'aubes de l'air de refroidissement (28) en regardant dans le sens de l'écoulement.

3. Turbine à gaz suivant la revendication 1, caractérisée en ce que le guidage de l'air de refroidissement dans la région de la dernière couronne d'aubes directrices (14) se compose de canaux intermédiaires (54) dans la surface latérale du rotor, d'une grille d'aubes (55) fixée sur le rotor à l'extrémité de ces canaux intermédiaires et d'une grille d'aubes (57) dans une couronne de grille d'aubes (58) fixée aux aubes directrices, et en ce que le guidage de l'air de refroidissement dans la région de la dernière couronne d'aubes mobiles (9) comprend une grille d'aubes (60) dans une couronne de grille d'aubes (59) fixée au rotor, laquelle grille d'aube (60) se compose des demi-aubes antérieures formant les nez d'aubes, ensuite des canaux terminaux (61) dans les pieds d'aubes de la dernière couronne d'aubes mobiles (9) ainsi qu'une couronne d'aubes de l'air de refroidissement (63) fixée au rotor avec une grille d'aubes de l'air de refroidissement (62), qui se compose des demi-aubes postérieures.

4. Turbine à gaz suivant la revendication 1, caractérisée en ce que le guidage de l'air de refroidissement dans la région de la dernière couronne d'aubes directrices (14) comporte des canaux intermédiaires (44) fixés au rotor, une couronne de grille d'aubes (46) fixée au rotor, avec une grille d'aubes (45) incurvée en direction de l'axe du rotor ainsi qu'une grille d'aubes (47) orientée en direction de l'axe du rotor dans une couronne de grille d'aubes (48) fixée aux aubes directrices, et en ce que le guidage de l'air de refroidissement dans la région de la dernière couronne d'aubes mobiles (9) comporte une grille d'aubes (50) dans une couronne de grille d'aubes (50') fixée au rotor, laquelle grille d'aubes (50) se compose des demi-aubes antérieures formant les nez d'aubes, ensuite des canaux terminaux (49) dans la région des pieds d'aubes de la dernière couronne d'aubes mobiles (9) et une couronne d'aubes de l'air de refroidissement (53) fixée au rotor avec une grille d'aubes de l'air de refroidissement (51), qui se compose des demi-aubes postérieures, caractérisée en outre par un espace annulaire (52) et une fente annulaire (39) entre la couronne d'aubes de l'air de refroidissement (53) et le moyeu du diffuseur (42).
